# EUROPÄISCHE PATENTSCHRIFT

(11) **EP 2 754 897 B1**
(45) Veröffentlichungstag und Bekanntmachung des Hinweises auf die Patenterteilung: **01.04.2020**
(21) Anmeldenummer: 14150629.5
(22) Anmeldetag: 09.01.2014
(51) Int. Cl.: F04D 7/04, F04D 29/22, F04D 29/62

(54) **Befüllvorrichtung zur Saugförderung von nichthomogenen Flüssigkeiten**
Filling device for the suction conveyance of non-homogeneous fluids
Dispositif de remplissage pour le convoyage par aspiration de liquides non homogènes

(30) Priorität: 14.01.2013 DE 202013100179 U
(43) Veröffentlichungstag der Anmeldung: 16.07.2014
(73) Patentinhaber: Fliegl sen., Josef, 84556 Kastl (DE)
(72) Erfinder: Fliegl sen., Josef, 84556 Kastl (DE)
(74) Vertreter: Tetzner, Michael

(56) Entgegenhaltungen:
- DE-T5-112004 001 365
- US-A- 2 006 727

## Beschreibung

Die Erfindung betrifft eine Befüllvorrichtung von nichthomogenen Flüssigkeiten, wie Gülle, Jauche, Klärschlamm oder Fäkalien.

Bei der Gülleausbringung stellt in vielen Fällen die Befüllung des Güllewagens einen Engpass dar, weil es an leistungsfähigen und vor allem an flexibel einsetzbaren Befüllvorrichtungen fehlt.

Im einfachsten Fall ist am Güllewagen ein Kompressor oder eine Pumpe angebaut, die über einen Saugschlauch die Gülle aus der Grube in den Fasswagen fördert. Um den Saugvorgang zu beschleunigen sind aus der Praxis zusätzliche Befüllvorrichtungen mit einem Saugrad bekannt, die in der Saugleitung zwischen Kompressor/Pumpe und Grube zwischengeschaltet werden. Sobald der Volumenstrom durch den Kompressor hergestellt ist, übernimmt dann die zwischengeschaltete Befüllvorrichtung die weitere Förderung. Dabei können maximale Druck- bzw. Saugleistungen von bis zu 7000 l/h erreicht werden, sodass auch große Fasswägen in wenigen Minuten befüllt werden können. Dabei kann unter Umständen sogar auf den Einsatz von fasseigenen Kompressoren und Pumpen ganz verzichtet werden.

Aus der DE 11 2004 001 365 T5 ist eine Häckslerpumpe bekannt, bei der der Schneidspalt im Bereich einer Häckslerplatte und Schneidteilen dadurch eingestellt wird, indem die Antriebswelle über eine Lagerkappe durch Verstellung von Einstellschrauben verschoben wird.

Die US 2 006 727 A offenbart eine Pumpenkonstruktion, die durch eine Pumpeneinheit und einen Motor gebildet wird, die über eine Gewindeverbindung miteinander verbunden sind. Der Motor ist ferner über eine Kupplung mit einer Antriebswelle gekoppelt, die an ihrem dem Motor abgewandten Ende ein Flügelrad aufweist. Die Gewindeverbindung zwischen Motor und Pumpeneinheit ermöglicht die Verstellung des relativen Abstands zwischen Motor und Pumpeneinheit und damit auch der vertikalen Lage des Flügelrades 8 innerhalb des Gehäuses.

Der Erfindung liegt nun die Aufgabe zugrunde eine Befüllvorrichtung zur Saugförderung von nichthomogenen Flüssigkeiten, wie Gülle, Jauche, Klärschlamm oder Fäkalien, in ihrer Effektivität und Leistungsfähigkeit durch eine einfache Verstellbarkeit des Schneidmessers zu verbessern.

Erfindungsgemäß wird diese Aufgabe durch die Merkmale des Anspruches 1 gelöst.

Die erfindungsgemäße Befüllvorrichtung zur Saugförderung von nichthomogenen Flüssigkeiten, wie Gülle, Jauche, Klärschlamm oder Fäkalien, weist ein Gehäuse mit einem Ansaugstutzen und einem Abführstutzen sowie ein im Gehäuse angeordnetes und auf einer antreibbaren Welle gehaltertes Saugrad auf, wobei ein mit einer Gegenschneide zusammenwirkendes Schneidmesser im Bereich des Ansaugstutzens vorgesehen ist, wobei die Welle mit einem Ende bis in den Ansaugstutzen hineinreicht und das Schneidmesser drehfest an diesem Ende der Welle befestigt ist und die Welle zur Einstellung des Schnittspaltes zwischen Gegenschneide und Schneidmesser axial verschiebbar im Gehäuse gelagert ist. Die Verstellbarkeit des Schneidmessers wird durch eine koaxial um die Welle angeordnete Verstellhülse ermöglicht, wobei eine Drehung der Verstellhülse eine Verschiebung der Welle in ihrer axialen Richtung bewirkt und die Welle an der Verstellhülse gelagert ist.

Durch die Verstellbarkeit des Schneidmessers kann die Korngröße der Feststoffe in der nichthomogenen Flüssigkeit angepasst werden, um dadurch Schäden an fasseigenen Kompressoren und Pumpen, beispielsweise einer Schneckenexzenterpumpe, zu vermeiden.

Weitere Ausgestaltungen der Erfindung sind Gegenstand der Unteransprüche.

Weiterhin können insbesondere zwei beabstandete Lager zur Lagerung der Welle vorgesehen sein. Die Verstellhülse ist vorzugsweise an einer Außenseite des Gehäuses gelagert, wobei dies beispielsweise über eine Gewindeverbindung erfolgen kann. Eine Drehung der Verstellhülse bewirkt dabei eine Verschiebung der Verstellhülse zusammen mit der Welle relativ zum Gehäuse.

Gemäß einem Ausführungsbeispiel ist das Saugrad von einem konzentrisch um die Welle angeordneten, zylindrischen Gehäuseteil umgeben und der Abführstutzen ist vorzugsweise tangential an diesen zylindrischen Gehäuseteil angeschlossen.

Weiterhin kann vorgesehen werden, dass ein zusätzlicher Saugrotor mit der Welle rotiert, um die nichthomogene Flüssigkeit vorzubeschleunigen, wobei der Saugrotor insbesondere im Bereich des Ansaugstutzens angeordnet ist.

Gemäß einer weiteren Ausgestaltung der Erfindung ist im Bereich des Abführstutzen ein Abstreifer vorgesehen, dessen Abstreifkante parallel zur Welle ausgerichtet ist und der Abstreifer zur Einstellung eines Spaltmaßes zwischen Abstreifkante und Saugrad verstellbar angeordnet ist. Mit dem verstellbaren Abstreifer kann der Spalt so klein wie möglich gehalten werden, um dadurch die Förderleistung der Befüllvorrichtung zu maximieren.

Zum Antrieb der Welle ist an dem dem Schneidmesser gegenüberliegenden Ende der Welle ein Kupplungsbereich vorgesehen, der beispielsweise als Keilwellenbereich ausgebildet ist. Als Antrieb kommt beispielsweise ein Gelenkwellenantrieb oder ein Hydraulikmotor in Betracht.

Die Erfindung wird nun anhand der nachfolgenden Beschreibung eines Ausführungsbeispieles und der Zeichnung näher erläutert.

In der Zeichnung zeigen
- Fig. 1: eine dreidimensionale Darstellung der erfindungsgemäßen Befüllvorrichtung,
- Fig. 2: eine Seitenansicht der Befüllvorrichtung der Fig. 2,
- Fig. 3: eine Längsschnittdarstellung der Befüllvorrichtung ohne Schneidspalt,
- Fig. 4: eine vergrößerte Detailansicht der Fig. 3 im Bereich der Verstellhülse,
- Fig. 5: eine Längsschnittdarstellung der Befüllvorrichtung mit Schneidspalt,
- Fig. 6: eine vergrößerte Detailansicht der Fig. 5 im Bereich der Verstellhülse,
- Fig. 7: eine Schnittdarstellung längs der Linie A-A der Fig. 2 und
- Fig. 8: eine vergrößerte Darstellung des Details B der Fig. 7.

Die in den Figuren 1 bis 4 dargestellte Befüllvorrichtung dient zur Saugförderung von nichthomogenen Flüssigkeiten, wie Gülle, Jauche, Klärschlamm oder Fäkalien. Sie wird an einen Fasswagen zwischen einer Saugleitung und einem Fassbehälter montiert und dient dazu, nichthomogene Flüssigkeiten über die Saugleitung anzusaugen und in den Fassbehälter zu fördern.

Die Befüllvorrichtung besteht im Wesentlichen aus einem Gehäuse 1 mit einem Ansaugstutzen 2 und einem Abführstutzen 3 sowie einem im Gehäuse angeordneten und auf eine antreibbaren Welle 4 gehalterten Saugrad 5. Das Saugrad 5 ist dabei von einem konzentrisch um die Welle angeordneten, zylindrischen Gehäuseteil 1a umgeben und der Abführstutzen 3 ist dabei tangential an diesen zylindrischen Gehäuseteil 1a angeschlossen. Der Ansaugstutzen 2 ist koaxial um die Welle 4 angeordnet und weist eine Ansaugöffnung auf. Die nicht näher dargestellte Saugleitung wird an den Ansaugstutzen 2 angeflanscht, während eine nicht näher dargestellte, zum Fasswagen führende Leitung am Abführstutzen 4 angekoppelt wird.

Die Welle wird über eine Verstellhülse 6 gehaltert, wobei die Verstellhülse 6 über eine Gewindeverbindung 7 drehbar an der Außenseite des Gehäuses 1 gelagert ist. Die Welle 4 ist in der Verstellhülse 6 über zwei beabstandete Lager 8, 9 gehaltert, wobei eine Drehung der Verstellhülse 6 eine Verschiebung der Verstellhülse zusammen mit der Welle 4 relativ zum Gehäuse 1 bewirkt.

Die Welle 4 ragt durch das Gehäuse 1 bis in den Ansaugstutzen 2 hinein. An ihrem dortigen Ende ist ein Schneidmesser 10 drehfest angebracht, das mit einer Gegenschneide 11 zusammenwirkt. Ein Verdrehen der Verstellhülse 6 bewirkt somit eine axiale Verschiebung der Welle 4 zusammen mit dem Schneidmesser 10 relativ zur Gegenschneide 11. Auf diese Weise kann ein zwischen Schneidmesser 10 und Gegenschneide 11 entstehender Schneidspalt 12 (siehe Fig. 5) stufenlos eingestellt werden. Während in Fig. 3 kein Schneidspalt eingestellt ist, ist aus Fig. 5 ein entsprechender Schneispalt 12 ersichtlich. Die zugehörigen axialen Stellungen der Verstellhülse 6 in Bezug auf das Gehäuse 1 sind aus den Fig. 4 und 6 ersichtlich.

Die Größe des Schneidspaltes 12 legt die Korngröße fest, auf die etwaige Feststoffbestandteile der geförderten Flüssigkeit zerkleinert werden. Die Korngröße ist dabei so einzustellen, dass eine am Fasswagen vorgesehen Pumpe, insbesondere eine Exzenterschneckenpumpe, nicht beschädigt wird. Die Größe des Schneidspaltes 12 hängt dabei insbesondere von der Art der Feststoffe und der zu schützenden Pumpe ab.

Durch die außerhalb des Gehäuses angebrachte Verstellhülse 6 kann eine Verstellung des Schneidspaltes auch bei angeschlossener Saugleitung werkzeuglos erfolgen. Während die Hauptlagerung der Welle 4 durch die beiden Lager 8, 9 in der Verstellhülse 6 gewährleistet wird, ist es durchaus denkbar, eine weitere Lagerung der Welle im Bereich der Gegenschneide 11 vorzusehen.

Gemäß einer weiteren Ausgestaltung der Befüllvorrichtung ist im Bereich des Ansaugstutzens 2 ein mit der Welle 4 mitrotierender Saugrotor 13 vorgesehen, der über eine Buchse 14 auf der Welle 4 gehaltert ist und eine Vorbeschleunigung der zu fördernden, nichthomogenen Flüssigkeit bewirken soll. Sowohl das Saugrad 5 als auch der Saugrotor 13 sind, beispielsweise über Passfedern, drehfest an der Welle 4 gehaltert. Dabei weisen Saugrad und Saugrotor genügend Spiel zu den Wandungen des Gehäuses auf, um die axiale Verschiebung der Welle 4 (zusammen mit Saugrad und Saugrotor) durch Drehen der Verstellhülse 6 zu gewährleisten.

Das aus der Verstellhülse 6 herausragende Ende der Welle 4 ist mit einem Kupplungsbereich 4a versehen, um einen geeigneten, nicht näher dargestellten Antrieb, beispielsweise einen Gelenkwellenantrieb oder einen Hydraulikmotor anzukoppeln.

Anhand der Figuren 7 und 8 wird im Folgenden eine weitere Besonderheit im Bereich des tangentialen Abführstutzens 3 näher erläutert. Um eine möglichst gute Saugwirkung zu erzeugen, ist das Saugrad 5 so dimensioniert, dass ein möglichst kleiner Spalt zwischen der Umfangsfläche des zylindrischen Gehäuseteils 1a und den Schaufeln des Saugrades 5 besteht. Im Bereich des Abführstutzens 3 ist zudem ein Abstreifer 15 mit einer Abstreifkante 15a vorgesehen, der in Richtung des Doppelpfeils 16 verstellbar ist, um einen minimalen Spalt zwischen der Abstreifkante 15a und dem Saugrad 5 einstellen zu können. Hierdurch können insbesondere etwaige Fertigungstoleranzen oder ein Verschleiß ausgeglichen werden, um auf diese Weise die Saug- und Förderleistung der Befüllvorrichtung zu maximieren. Die Verstellung wird zweckmäßigerweise mechanisch durchgeführt, indem die Abstreifkante 15a beispielsweise mittels einer Schraube in einem Langloch am Gehäuse gehaltert ist.

## Patentansprüche

1. Befüllvorrichtung zur Saugförderung von nichthomogenen Flüssigkeiten, wie Gülle, Jauche, Klärschlamm oder Fäkalien, mit einem Gehäuse (1), das einen Ansaugstutzen (2) und einen Abführstutzen (3) sowie ein im Gehäuse (1) angeordnetes und auf einer antreibbaren Welle (4) gehaltertes Saugrad (5) aufweist, wobei ein mit einer Gegenschneide (11) zusammenwirkendes Schneidmesser (10) im Bereich des Ansaugstutzens (2) vorgesehen ist, wobei die Welle (4) mit einem Ende bis in den Ansaugstutzen (2) hineinreicht und das Schneidmesser (10) drehfest an diesem Ende der Welle (4) befestigt ist und die Welle zur Einstellung des Schnittspaltes (12) zwischen Gegenschneide (11) und Schneidmesser (10) axial verschiebbar im Gehäuse (1) gelagert ist,
**dadurch gekennzeichnet, dass** eine koaxial um die Welle (4) angeordnete Verstellhülse (6) vorgesehen ist, wobei eine Drehung der Verstellhülse (6) eine Verschiebung der Welle (4) in ihrer axialen Richtung bewirkt und die Welle (4) an der Verstellhülse (6) gelagert ist.

2. Befüllvorrichtung nach Anspruch 1, **dadurch gekennzeichnet, dass** die Verstellhülse (6) zwei beanstandete Lager (8, 9) zur Lagerung der Welle (4) aufweist.

3. Befüllvorrichtung nach einem oder mehreren der Ansprüche 1 bis 2, **dadurch gekennzeichnet, dass** die Verstellhülse (6) über eine Gewindeverbindung (7) drehbar am Gehäuse (1) gelagert ist, wobei eine Drehung der Verstellhülse (6) eine Verschiebung der Verstellhülse (6) zusammen mit der Welle (4) relativ zum Gehäuse (1) bewirkt.

4. Befüllvorrichtung nach einem oder mehreren der Ansprüche 1 bis 3, **dadurch gekennzeichnet, dass** die Verstellhülse (6) an einer Außerseite des Gehäuses (1) gelagert ist.

5. Befüllvorrichtung nach einem oder mehreren der vorhergehenden Ansprüche, **dadurch gekennzeichnet, dass** das Saugrad (5) von einem konzentrisch um die Welle (4) angeordneten, zylindrischen Gehäuseteil (1a) umgeben ist.

6. Befüllvorrichtung nach Anspruch 5, **dadurch gekennzeichnet, dass** der Abführstutzen (3) tangential an den zylindrischen Gehäuseteil (1a) angeschlossen ist.

7. Befüllvorrichtung nach einem oder mehreren der vorhergehenden Ansprüche, **dadurch gekennzeichnet, dass** weiterhin ein mit der Welle (4) rotierender Saugrotor (13) vorgesehen ist.

8. Befüllvorrichtung nach Anspruch 7, **dadurch gekennzeichnet, dass** der Saugrotor (13) zur Vorbeschleunigung der nichthomogenen Flüssigkeit im Bereich des Ansaugstutzens (2) angeordnet ist.

9. Befüllvorrichtung nach einem oder mehreren der vorhergehenden Ansprüche, **dadurch gekennzeichnet, dass** im Bereich des Abführstutzens (3) ein Abstreifer (15) vorgesehen ist, dessen Abstreifkante (15a) parallel zur Welle (4) ausgerichtet ist und der Abstreifer (15) zur Einstellung eines Spaltmaßes (12) zwischen Abstreifkante (15a) und Saugrad (5) verstellbar angeordnet ist.

10. Befüllvorrichtung nach einem oder mehreren der vorhergehenden Ansprüche, **dadurch gekennzeichnet, dass** an dem dem Schneidmesser (10) gegenüberliegenden Ende der Welle (4) ein Kupplungsbereich (4a) zu Ankopplung eines Antriebs vorgesehen ist.

11. Befüllvorrichtung nach Anspruch 10, **dadurch gekennzeichnet, dass** der Kupplungsbereich (4a) durch einen Keilwellenbereich gebildet wird.

12. Befüllvorrichtung nach Anspruch 10, **dadurch gekennzeichnet, dass** der Antrieb als Gelenkwellenantrieb oder Hydraulikmotor ausgebildet ist.

## Claims

1. Filling device for suction delivery of non-homogeneous fluids, such as slurry, sewage, sludge or fecal matter, comprising a housing (1) having an intake port (2) and a discharge port (3), as well as a suction wheel (5) that is arranged in the housing (1) and retained on a drivable shaft (4), a cutting blade (10) that interacts with a counter blade (11) being provided in the region of the intake port (2), one end of the shaft (4) extending as far as into the intake port (2), and the cutting blade (10) being connected to said end of the shaft (4) for conjoint rotation and the shaft being mounted in an axially displaceable manner in the housing (1), for the purpose of adjusting the cutting gap (12) between the counter blade (11) and the cutting blade (10),
**characterized in that** an adjustment sleeve (6) that is arranged coaxially about the shaft (4) is provided, a rotation of the adjustment sleeve (6) bringing about a displacement of the shaft (4) in the axial direction thereof, and the shaft (4) being mounted on the adjustment sleeve (6).

2. Filling device according to claim 1, **characterized in that** the adjustment sleeve (6) comprises two spaced bearings (8, 9) for mounting the shaft (4).

3. Filling device according to one or both of claims 1 to 2, **characterized in that** the adjustment sleeve (6) is rotatably mounted on the housing (1) by means of a threaded connection (7), a rotation of the adjustment sleeve (6) bringing about a displacement of the adjustment sleeve (6) together with the shaft (4), relative to the housing (1).

4. Filling device according to one or more of claims 1 to 3, **characterized in that** the adjustment sleeve (6) is mounted on an outside of the housing (1).

5. Filling device according to one or more of the preceding claims, **characterized in that** the suction wheel (5) is surrounded by a cylindrical housing part (1a) that is arranged concentrically around the shaft (4).

6. Filling device according to claim 5, **characterized in that** the discharge port (3) is attached to the cylindrical housing (1a) in a tangential manner.

7. Filling device according to one or more of the preceding claims, **characterized in that** a suction rotor (13) that rotates together with the shaft (4) is furthermore provided.

8. Filling device according to claim 7, **characterized in that** the suction rotor (13) for preliminary acceleration of the non-homogeneous fluid is arranged in the region of the intake port (2).

9. Filling device according to one or more of the preceding claims, **characterized in that** a scraper (15) is provided in the region of the discharge port (3), the scraping edge (15a) of which scraper is oriented so as to be in parallel with the shaft (4), and the scraper (15) is arranged in an adjustable manner, in order to adjust a clearance (12) between the scraping edge (15a) and the suction wheel (5).

10. Filling device according to one or more of the preceding claims, **characterized in that** a coupling region (4a) for coupling a drive is provided on an end of the shaft (4) opposite the cutting blade (10).

11. Filling device according to claim 10, **characterized in that** the coupling region (4a) is formed by a spline shaft region.

12. Filling device according to claim 10, **characterized in that** the drive is formed as a cardan shaft drive or a hydraulic motor.

## Revendications

1. Dispositif de remplissage pour le convoyage par aspiration de liquides non homogènes, tels que purin, lisier, boue d'épuration ou matières fécales, lequel comprend un boîtier (1), qui est doté d'une tubulure d'aspiration (2) et d'une tubulure de vidange (3) ainsi que d'une roue d'aspiration (5), qui est disposée dans le boîtier (1) et est maintenue sur un arbre (4) pouvant être entraîné, sachant qu'une lame de coupe (10), qui coopère avec une contre lame (11), est prévue dans le secteur de la tubulure d'aspirations (2), sachant que l'arbre (4) parvient, avec une extrémité, jusque dans la tubulure d'aspiration (2) et que la lame de coupe (10) est fixée, solidaire en rotation, à cette extrémité de l'arbre (4) et que, pour le réglage de la fente de coupe (12) entre la contre-lame (11) et la lame de coupe (10), l'arbre (4) est monté dans le boîtier (1) en pouvsnt être déplacé axialement,
**caractérisé en ce qu'**une douille de réglage (6), disposée coaxialement par rapport à l'arbre (4), est prévue, sachant qu'une rotation de la douille de réglage (6) a pour effet de déplacer l'arbre (4) dans sa direction axiale et que l'arbre (4) est monté sur la douille de réglage (6).

2. Dispositif de remplissage selon la revendication 1, **caractérisé en ce que** la douille de réglage (6) est dotée de deux supports distancés l'un de l'autre (8, 9) pour le montage de l'arbre (4) .

3. Dispositif de remplissage selon l'une ou plusieurs des revendications 1 à 2, **caractérisé en ce que** la douille de réglage (6) est montée en rotation sur le boîtier (1) par le biais d'une liaison filetée (7), sachant qu'une rotation de la douille de réglage (6) a pour effet de déplacer la douillé de réglage (6), en commun avec l'arbre (4), par rapport au boîtier (1).

4. Dispositif de remplissage selon l'une ou plusieurs des revendications 1 à 3, **caractérisé en ce que** la douille de réglage (6) est montée sur un côté extérieur du boîtier (1).

5. Dispositif de remplissage selon l'une ou plusieurs des revendications précédentes, **caractérisé en ce que** la roue d'aspiration (5) est entourée par une partie de boîtier cylindrique (la), qui est disposée concentriquement autour de l'arbre (4).

6. Dispositif de remplissage selon la revendication 5, **caractérisé en ce que** la tubulure de vidange (3) est raccordée tangentiellement à la partie de boîtier cylindrique (la).

7. Dispositif de remplissage selon l'une ou plusieurs des revendications précédentes, **caractérisé en ce que**, de plus, un rotor d'aspiration (13) est prévu, lequel est rotation avec l'arbre (4).

8. Dispositif de remplissage selon la revendication 7, **caractérisé en ce que** le rotor d'aspiration (13), pour la pré-accélération du liquide non homogène, est disposé dans la zone de la tubulure d'aspirations (2).

9. Dispositif de remplissage selon l'une ou plusieurs des revendications précédentes, **caractérisé en ce que**, dans la zone de la tubulure de vidange (3), est prévu un racloir (15), dont le bord de raclage (15a) est orienté parallèlement à l'arbre (4), et que le racloir (15) peut être déplacé pour le réglage d'une mesure de la fente (12) entre le bord de raclage (15a) et la roue d'aspiration (5).

10. Dispositif de remplissage selon l'une ou plusieurs des revendications précédentes, **caractérisé en ce que**, à l'extrémité de l'arbre (4) opposée à la lame de coupe (10), une zone de couplage (4a) est prévue pour le couplage d'un entraînement.

11. Dispositif de remplissage selon la revendication 10, **caractérisé en ce que** la zone de couplage (4a) est formée par une partie d'arbre à cannelures.

12. Dispositif de remplissage selon la revendication 10, **caractérisé en ce que** l'entraînement est réalisé en tant qu'entraînement par arbre à cardan ou moteur hydraulique.
